# FASCICULE DE BREVET EUROPEEN

(11) **EP 1 056 104 B1**
(45) Date de publication et mention de la délivrance du brevet: **19.07.2006**
(21) Numéro de dépôt: 00401498.1
(22) Date de dépôt: 16.05.2000
(51) Int. Cl.: H01H 3/60

(54) **Dispositif de commande rapide pour un appareil de connexion à haute tension, notamment un sectionneur de terre**
Schnelle Steuervorrichtung für eine Hochspannungsschaltvorrichtung, insbesondere ein Erdungsschalter
High-speed control device for a high voltage connection apparatus, in particular a grounding disconnector

(30) Priorité: 28.05.1999 FR 9907114
(43) Date de publication de la demande: 29.11.2000
(73) Titulaire: AREVA T&D SA, 92084 Paris La Défense Cedex (FR)
(72) Inventeur: Gimeno, Carmelo, 5004 Aarau (CH); Hauri, Max, 5054 Kirchleerau Reitnau (CH)
(74) Mandataire: Moutard, Pascal Jean

(56) Documents cités:
- EP-A- 0 558 115
- DE-A- 2 603 536
- DE-A- 3 402 948
- DE-A- 3 540 674
- DE-A- 3 608 934
- DE-C- 4 446 664
- FR-A- 2 766 961

## Description

La présente invention concerne un dispositif de commande rapide pour un appareil de connexion à haute tension, notamment un sectionneur de terre, équipé d'un contact mobile comportant un ressort d'accumulation d'énergie mécanique, un mécanisme d'armement de ce ressort comprenant un moteur électrique agencé pour entraîner au moins une pièce rotative agencée pour occuper deux positions stables correspondant respectivement au ressort armé et au ressort désarmé, ce mécanisme d'armement étant pourvu d'une biellette couplée à un mécanisme de commande d'un contact mobile, cette biellette étant associée à un dispositif amortisseur frein agissant comme une butée pour ladite biellette dans les positions qu'elle occupe lorsque ladite pièce rotative occupe lesdites deux positions stables.

Un dispositif de ce type est connu par la demande de brevet français publiée sous le numéro 2 766 961. Sur ce dispositif un amortisseur unique, constitué par exemple d'une butée en caoutchouc logée dans une douille cylindrique et montée rigidement dans le boîtier du dispositif, coopère avec une biellette couplée au mécanisme de commande d'un contact mobile pour arrêter cette biellette dans ses deux positions stables et pour amortir les chocs qui en résultent.

Ce dispositif ne donne pas entière satisfaction en ce qui concerne l'amortisseur qui subit des chocs violents en absorbant brutalement les décélérations de la biellette.

Le but de la présente invention est de pallier les inconvénients de l'art antérieur en réalisant un dispositif pour lequel l'amortissement de la biellette couplée au mécanisme de commande du contact mobile s'effectue de manière efficace et économiquement satisfaisante.

Ce but est atteint par un dispositif tel que décrit en préambule, caractérisé en ce que ledit dispositif amortisseur frein comporte au moins un amortisseur hydraulique monté sur un support fixe solidaire du boîtier du dispositif par l'intermédiaire d'un organe ressort. Cet organe ressort a pour fonction de contribuer à l'amortissement des chocs encaissés lors de l'arrivée en butée de ladite biellette. De ce fait, la fixation de l'amortisseur proprement dit et la stabilité de son montage sur son support à l'intérieur du boîtier du dispositif sont rendus sûrs et fiables.

Selon un mode de réalisation préféré, ledit organe ressort comporte au moins un empilement de rondelles de Belleville. Un tel organe ressort connu est particulièrement robuste tout en étant économique.

Selon un mode de réalisation avantageux, ledit dispositif amortisseur frein comporte deux amortisseurs hydrauliques disposés parallèlement et agencés pour opérer respectivement comme butée pour ladite biellette lorsque celle-ci occupe ses positions correspondant aux deux positions stables de ladite pièce rotative. Ce type d'amortisseurs standards du commerce est particulièrement économique et résistant, ce qui correspond aux exigences requises.

Selon une forme de réalisation préférée, ledit mécanisme d'actionnement d'un contact mobile comporte un levier pivotant articulé sur ladite biellette, ce levier pivotant étant solidaire d'un axe de commande dudit contact mobile et portant deux protubérances d'appui agencées pour coopérer respectivement avec deux tiges de piston des deux amortisseurs hydrauliques.

Lesdites protubérances sont de préférence disposées sur un bras solidaire de l'axe de commande dudit contact mobile.

De façon avantageuse, ledit bras portant lesdites protubérances est avantageusement monté symétriquement par rapport à l'axe de commande dudit contact mobile.

La présente invention et ses avantages seront mieux compris en référence à la description d'une forme de réalisation préférée du dispositif selon l'invention et aux dessins annexés, donnés à titre d'exemple non limitatif, dans lesquels :
- la figure 1 est une vue en coupe illustrant les principaux composants du dispositif selon l'invention, et
- la figure 2 est une vue en coupe axiale d'un amortisseur monté dans le dispositif de l'invention.

En référence aux figures, et plus particulièrement à la figure 1, le dispositif 10 de commande rapide pour appareil de connexion à haute tension, et notamment pour un sectionneur de terre, équipé d'un contact mobile, tel que représenté, comporte un ressort 11 d'accumulation d'énergie mécanique, un mécanisme d'armement 12 de ce ressort comprenant un moteur électrique agencé pour entraîner au moins une pièce rotative 13 agencée pour occuper deux positions stables correspondant respectivement au ressort armé et au ressort désarmé, ce mécanisme d'armement 12 étant pourvu d'une biellette 14 couplée à un mécanisme d'actionnement 15 d'un contact mobile. La biellette 14 est associée à un dispositif amortisseur frein 16 agissant comme une butée pour ladite biellette dans les positions qu'elle occupe lorsque ladite pièce rotative 13 occupe lesdites deux positions stables. Le dispositif amortisseur frein 16 comporte au moins un amortisseur hydraulique 17, respectivement 18, monté sur un support fixe solidaire du boîtier du dispositif par l'intermédiaire d'un organe ressort 19, respectivement 20.

Le ressort 11 logé dans une douille cylindrique 11 a, dont le fond mobile 11b couplé à une chaîne 11c reliée par une tige 11d à une pièce 12a qui est articulée sur ladite pièce rotative 13, est décrite en détail, ainsi que tous les composants associés, dans la publication mentionnée ci-dessus et illustrant l'art antérieur.

Le mécanisme d'actionnement 15, associé à la biellette 14, comporte un levier 15a qui est monté pivotant sur l'axe de commande 15b dudit contact mobile (non représenté). Ce levier est articulé en un point 15c sur la biellette 14. Il comporte par ailleurs un bras 15d, solidaire de ce levier ou rigidement fixé sur l'axe de commande 15b, ce bras étant monté symétriquement par rapport à l'axe 15b et portant à ses extrémités deux protubérances d'appui 15e et 15f. Les protubérances d'appui 15e et 15f sont agencées pour coopérer respectivement avec les tiges de piston de deux amortisseurs hydrauliques 17 et 18 du dispositif amortisseur frein16.

Un amortisseur hydraulique 17 ou 18 du dispositif amortisseur frein 16 est représenté par la figure 2. Il comporte un corps fileté 21 de forme cylindrique vissé dans une douille cylindrique 22, surmonté par l'organe ressort 20, constitué d'un empilement de rondelles de Belleville. La douille cylindrique 22 est engagée dans un alésage 23 d'un support 24 en forme de potence, rendue solidaire du boîtier du dispositif par une goupille 25 ou tout autre moyen de fixation approprié. Un écrou 26 rend le corps fileté 21 de l'amortisseur solidaire de la douille cylindrique 22. Un double écrou 27 bloque l'empilement de rondelles de Belleville contre la douille 22 et en appui contre le support 24. Une tige de piston 28, sortant axialement du corps de l'amortisseur, est agencée pour coopérer avec la protubérance 15f.

Grâce à ce montage, les chocs dus à la mise en contact brutal des protubérances 15e et 15f avec les tiges de piston des amortisseurs hydrauliques 17 et 18, sont doublement amortis, une première fois par les rondelles de Belleville et une deuxième fois par les pistons des amortisseurs hydrauliques eux-mêmes.

## Revendications

1. Dispositif (10) de commande rapide pour un appareil de connexion à haute tension, notamment un sectionneur de terre, équipé d'un contact mobile comportant un ressort (11) d'accumulation d'énergie mécanique, un mécanisme d'armement (12) de ce ressort comprenant un moteur électrique agencé pour entraîner au moins une pièce rotative (13) agencée pour occuper deux positions stables correspondant respectivement au ressort armé et au ressort désarmé, ce mécanisme d'armement étant pourvu d'une biellette (14) couplée à un mécanisme d'actionnement (15) d'un contact mobile, cette biellette étant associée à un dispositif amortisseur frein (16) agissant comme une butée pour ladite biellette dans les positions qu'elle occupe lorsque ladite pièce rotative occupe lesdites deux positions stables, **caractérisé en ce que** ledit dispositif amortisseur frein (16) comporte au moins un amortisseur hydraulique (17, 18) monté sur un support fixe solidaire du boîtier du dispositif par l'intermédiaire d'un organe ressort (19, 20).

2. Dispositif selon la revendication 1, **caractérisé en ce que** ledit organe ressort (19, 20) comporte au moins un empilement de rondelles de Belleville.

3. Dispositif selon la revendication 1, **caractérisé en ce que** ledit dispositif amortisseur frein (16) comporte deux amortisseurs hydrauliques (17, 18) disposés parallèlement et agencés pour opérer respectivement comme butée pour ladite biellette (14) lorsque celle-ci occupe ses positions correspondant aux deux positions stables de ladite pièce rotative (13).

4. Dispositif selon la revendication 3, **caractérisé en ce que** ledit mécanisme d'actionnement (15) d'un contact mobile comporte un levier pivotant (15a) articulé sur ladite biellette (14), ce levier pivotant étant solidaire d'un axe de commande (15b) dudit contact mobile et portant deux protubérances d'appui (15e et 15f) agencées pour coopérer respectivement avec les tiges de piston (28) des deux amortisseurs hydrauliques (17, 18).

5. Dispositif selon la revendication 4, **caractérisé en ce que** lesdites protubérances (15e, 15f) sont disposées sur un bras (15d) solidaire de l'axe de commande (15b) dudit contact mobile.

6. Dispositif selon la revendication 5, **caractérisé en ce que** ledit bras (15d) portant lesdites protubérances (15e, 15f) est monté symétriquement par rapport à l'axe de commande (15b) dudit contact mobile.

## Claims

1. Rapid control device (10) for a high voltage connection apparatus, particularly an earthing switch, equipped with a mobile contact having a mechanical energy accumulation spring (11), a mechanism (12) for arming said spring comprising an electric motor driving at least one rotary part (13) able to occupy two stable positions respectively corresponding to an armed spring and an unarmed spring, said arming mechanism being provided with a link (14) coupled to a mechanism (15) for actuating a mobile contact, said link being associated with a brake damper device (16) acting as an abutment for said link in the positions which it occupies when said rotary part occupies said two stable positions, **characterized in that** said brake damper device (16) has at least one hydraulic damper (17, 18) mounted on a fixed support integral with the casing of the device by means of a spring member (19, 20).

2. Device according to claim 1, **characterized in that** said spring member (19, 20) incorporates at least one stack of cupped washers.

3. Device according to claim 1, **characterized in that** said brake damper device (16) incorporates two hydraulic dampers (17, 18) arranged in parallel so as to respectively operate as an abutment for said link (14) when the latter occupies its positions corresponding to the two stable positions of said rotary part (13).

4. Device according to claim 3, **characterized in that** said mechanism (15) for actuating a mobile contact incorporates a pivoting lever (15a) articulated on said link (14), said pivoting lever being integral with a control pin (15b) of said mobile contact and carrying two bearing protuberances (15e and 15f) able to respectively cooperate with the piston rods (28) of the two hydraulic dampers (17, 18).

5. Device according to claim 4, **characterized in that** said protuberances (15e, 15f) are placed on an arm (15d) integral with the control pin (15b) of said mobile contact.

6. Device according to claim 5, **characterized in that** said arm (15d) carrying said protuberances (15e, 15f) is mounted symmetrically with respect to the control pin (15b) of said mobile contact.

## Patentansprüche

1. Schnellschaltvorrichtung (10) für ein Hochspannungsverbindungsgerät, insbesondere für einen Erdungsschalter, der mit einem beweglichen Kontakt ausgestattet ist, enthaltend eine Feder (11) zum Speichern von mechanischer Energie, einen Mechanismus (12) zum Spannen dieser Feder, der einen Elektromotor enthält, der zum Antreiben zumindest eines Drehteils (13) vorgesehen ist, das zum Einnehmen zweier stabiler Stellungen vorgesehen ist, die der gespannten Feder bzw. der entspannten Feder entsprechen, wobei dieser Spannmechanismus mit einem Schwingarm (14) versehen ist, der mit einem Mechanismus (15) zum Betätigen eines beweglichen Kontaktes gekoppelt ist, wobei diesem Schwingarm eine Bremsdämpfungseinrichtung (16) zugeordnet ist, die als Anschlag für diesen Schwingarm in den Stellungen wirkt, welche dieser einnimmt, wenn das Drehteil die beiden stabilen Stellungen einnimmt, **dadurch gekennzeichnet, dass** die Bremsdämpfungseinrichtung (16) zumindest ein Hydraulik-Dämpfungsglied (17, 18) enthält, das über ein Federglied (18, 20) an einen feststehenden, fest mit dem Gehäuse der Vorrichtung verbundenen Träger montiert ist.

2. Vorrichtung nach Anspruch 1, **dadurch gekennzeichnet, dass** das Federglied (19, 20) zumindest ein Tellerfeder-Paket enthält.

3. Vorrichtung nach Anspruch 1, **dadurch gekennzeichnet, dass** die Bremsdämpfungseinrichtung (16) zwei Hydraulik-Dämpfüngsglieder (17, 18) enthält, die parallel angeordnet und dazu vorgesehen sind, jeweils als Anschlag für den Schwingarm (14) zu wirken, wenn dieser seine den beiden stabilen Stellungen des Drehteils (13) entsprechenden Stellungen einnimmt.

4. Vorrichtung nach Anspruch 3, **dadurch gekennzeichnet, dass** der Mechanismus (15) zum Betätigen eines beweglichen Kontakts einen Schwenkhebel (15a) enthält, der an dem Schwingarm (14) angelenkt ist, wobei dieser Schwenkhebel fest mit einer Schaltachse (15b) des beweglichen Kontakts verbunden ist und zwei Abstützvorsprünge (15e und 15f) trägt, die dazu vorgesehen sind, mit den jeweiligen Kolbenstangen (28) der beiden Hydraulik-Dämpfungsglieder (17, 18) zusammenzuwirken.

5. Vorrichtung nach Anspruch 4, **dadurch gekennzeichnet, dass** die Vorsprünge (15e, 15f) an einem fest mit der Schaltachse (15b) des beweglichen Kontakts verbundenen Schenkel (15d) angeordnet sind.

6. Vorrichtung nach Anspruch 5, **dadurch gekennzeichnet, dass** der die Vorsprünge (15e, 15f) tragende Schenkel (15d) symmetrisch zur Schaltachse (15b) des beweglichen Kontakts angeordnet ist.
